# EUROPÄISCHE PATENTSCHRIFT

(11) **EP 3 631 911 B1**
(45) Veröffentlichungstag und Bekanntmachung des Hinweises auf die Patenterteilung: **03.06.2026**
(21) Anmeldenummer: 18728323.9
(22) Anmeldetag: 17.05.2018
(51) Int. Cl.: H01R 39/26, H01R 39/64, H01R 39/20

(54) **ABLEITVORRICHTUNG ZUR ABLEITUNG ELEKTRISCHER STRÖME**
DISCHARGE DEVICE FOR DISCHARGING ELECTRIC CURRENTS
DISPOSITIF DE DÉRIVATION SERVANT À LA DÉRIVATION DE COURANTS ÉLECTRIQUES

(30) Priorität: 01.06.2017 DE 102017209340
(43) Veröffentlichungstag der Anmeldung: 08.04.2020
(73) Patentinhaber: Schunk Carbon Technology GmbH, 4822 Bad Goisern (AT)
(72) Erfinder: HUBER, Florian, 4820 Bad Ischl (AT)
(74) Vertreter: advotec.
(86) Internationale Anmeldenummer: PCT/EP2018/062854
(87) Internationale Veröffentlichungsnummer: WO 2018/219658

(56) Entgegenhaltungen:
- EP-A2- 1 136 340
- EP-A2- 1 136 340
- WO-A1-2005/064756
- WO-A1-2005/064756
- CH-A- 106 070
- CH-A- 106 070
- DE-A1- 102008 059 994
- DE-A1- 102008 059 994
- DE-A1- 102015 110 428
- DE-A1- 102015 110 428
- DE-C1- 19 920 384
- DE-C1- 19 920 384
- JP-U- S51 133 913
- JP-U- S51 133 913

## Beschreibung

Die Erfindung betrifft eine Ableitvorrichtung zur Ableitung elektrischer Ströme von einem insbesondere mit einer Welle ausgebildeten Rotorteil einer Maschine in einen Statorteil der Maschine sowie eine Maschine mit einer Ableitvorrichtung, umfassend ein Kontaktelement, eine Halteeinrichtung und eine Federeinrichtung, wobei die Halteeinrichtung mit einem Statorteil elektrisch leitend verbindbar ist, wobei das Kontaktelement überwiegend aus Kohlenstoff ausgebildet ist, wobei das Kontaktelement an der Halteeinrichtung axial verschiebbar aufgenommen und mit dieser elektrisch leitend verbunden ist, wobei mittels der Federeinrichtung das Kontaktelement zur Ausbildung eines elektrisch leitenden Schleifkontaktes zwischen einer zur Ausbildung des Schleifkontaktes vorgesehenen Schleifkontaktfläche des Kontaktelements und einer axialen Wellenkontaktfläche der Welle mit einer Kontaktkraft beaufschlagbar ist.

Ableitvorrichtungen der eingangs genannten Art sind in unterschiedlichen Ausführungsformen aus dem Stand der Technik bekannt. Insbesondere ist es bekannt, zur Ableitung niederfrequenter Gleichströme Kohlebürsten einzusetzen, die auf einem Schleifring in radialer Verteilung um eine Welle angeordnet und über Anschlusslitzen mit einem Stator kontaktiert sind. Die dabei in einer Halteeinrichtung beziehungsweise einem Bürstenhalter aufgenommenen Kohlebürsten ermöglichen aufgrund ihres geringen elektrischen Widerstands eine direkte Ableitung elektrischer Ströme und können somit eine unerwünschte Stromführung über Lagerstellen der Welle vermeiden, die aufgrund punktueller Verschweißung zu Oberflächenschäden der Lagerkörper oder Lagerringe führen könnte.

Der Begriff "Welle" wird hier als ein Synonym für den Begriff "Rotorteil" oder "Achse" verwendet. Daher sind unter dem Begriff "Welle" alle drehenden Maschinenteile zu verstehen, über die eine Ableitung von Strömen in ein feststehendes Statorteil beziehungsweise Maschinenteil einer Maschine erfolgen kann.

Ableitvorrichtungen werden auch regelmäßig in der Bahntechnik eingesetzt, wo Wechselströme oder auch ein Arbeitsstrom über Radachsen abfließen kann. So ist aus der DE 10 2010 039 847 A1 eine Ableitvorrichtung bekannt, bei der an einem axialen Ende einer Welle beziehungsweise Radachse eines Radsatzes eine elektrisch leitende Endkappe montiert ist, die mit einer Mehrzahl von in axialer Richtung relativ zur Welle angeordneten von den Bürstenhaltern gehalterten Kohlebürsten kontaktierbar ist. Die Kohlebürsten sind jeweils über eine Litze direkt an ein Erdungskabel angeschlossen und über eine Feder wird eine Kontaktkraft jeweils auf Schleifkontaktflächen der Kohlebürsten bewirkt.

Auch bei elektrischen Maschinen im Allgemeinen, beispielsweise für Kraftfahrzeuge, sind vergleichbare Maßnahmen zur Ableitung von Strömen erforderlich. Bei Motorantriebswellen oder daran angeschlossenen Getriebewellen beziehungsweise anderen funktionalen Komponenten können kontinuierlich schwankende Wechselspannungen beziehungsweise Ströme und hochfrequente Strompulse auftreten, die auch Lagerstellen einer Rotorwelle oder Getriebewelle schädigen können, weshalb hier regelmäßig Ableitvorrichtungen erforderlich sind. Nachteilig bei den bekannten Ableitvorrichtungen ist jedoch, dass diese bauartbedingt vergleichsweise viel Bauraum erfordern. Zwar sind auch Lösungen bekannt, bei denen anstelle von Kohlebürsten Faser- oder Drahtgeflechte verwendet werden, wobei jedoch Faser- oder Drahtgeflechte aufgrund einer sehr kleinen Kontaktoberfläche eines Schleifkontaktes einen großen Übergangswiderstand aufweisen und nur geringe Ströme abgeleitet werden können. Zur Ausbildung einer großen Kontaktoberfläche zur Welle ist hingegen eine Mehrzahl von Kohlebürsten erforderlich, die aufgrund ihrer Anordnung jeweils Bürstenhalter mit einem vergleichsweise großen Bauraum und einen entsprechenden Montageaufwand erfordern.

DE 10 2015 110428 A1 offenbart eine Ableitvorrichtung mit mehreren Federelementen. DE 199 20 384 C1, JP S51 133913 U, sowie EP 1 136 340 A2 offenbaren jeweils eine Ableitvorrichtung mit den Merkmalen des Oberbegriffs von Anspruch 1.

Der vorliegenden Erfindung liegt daher die Aufgabe zugrunde, eine Ableitvorrichtung vorzuschlagen, die einen niedrigen Übergangswiderstand aufweist und einfach mit einem kleinen Bauraum zu montieren ist. Diese Aufgabe wird durch eine Ableitvorrichtung mit den Merkmalen des Anspruchs 1 und eine Maschine mit den Merkmalen des Anspruchs 22 gelöst.

Die erfindungsgemäße Ableitvorrichtung zur Ableitung elektrischer Ströme von einem insbesondere mit einer Welle ausgebildeten Rotorteil einer Maschine in einen Statorteil der Maschine umfasst ein Kontaktelement, eine Halteeinrichtung und eine Federeinrichtung, wobei die Halteeinrichtung mit einem Statorteil elektrisch leitend verbindbar ist, wobei das Kontaktelement überwiegend aus Kohlenstoff ausgebildet ist, wobei das Kontaktelement der Halteeinrichtung axial verschiebbar aufgenommen und mit dieser elektrisch leitend verbunden ist, wobei mittels der Federeinrichtung das Kontaktelement zur Ausbildung eines elektrischen leitenden Schleifkontaktes zwischen einer zur Ausbildung des Schleifkontaktes vorgesehenen Schleifkontaktfläche des Kontaktelements und einer axialen Wellenkontaktfläche der Welle mit einer Kontaktkraft beaufschlagbar ist, wobei das Kontaktelement scheibenförmig ausgebildet ist, wobei die Schleifkontaktfläche zumindest kreisringförmig, bevorzugt kreisförmig, ausgebildet und relativ zu der Wellenkontaktfläche koaxial anordbar ist, wobei die Halteeinrichtung eine Basisplatte aufweist, wobei das Federelement zwischenliegend der Basisplatte und einer Kontaktflächenseite mit der Schleifkontaktfläche abgewandten Andruckseite des Kontaktelements angeordnet ist.

Die Ableitvorrichtung ist demnach zur Montage an einer sich drehenden Welle oder Achse einer Maschine ausgebildet. Dabei ist vorgesehen, die Ableitvorrichtung an einem axialen Ende der Welle anzuordnen und den elektrisch leitenden Schleifkontakt durch die Kontaktierung der axialen Wellenkontaktfläche der Welle an dem axialen Ende der Welle beziehungsweise einer Stirnfläche der Welle mit dem Kontaktelement auszubilden. Mittels der Federeinrichtung ist dann das Kontaktelement mit der axial in Richtung einer Rotationsachse der Welle wirkenden Kontaktkraft beaufschlagbar, sodass das Kontaktelement mit seiner Schleifkontaktfläche an die Wellenkontaktfläche angedrückt wird. Da das Kontaktelement scheibenförmig beziehungsweise in Art einer Scheibe oder Platte ausgebildet ist, kann gegenüber einem herkömmlichen Schleifstück Bauraum eingespart werden, da das Kontaktelement dann hinsichtlich seiner axialen Erstreckung vergleichsweise kurz beziehungsweise dünn ist. Durch die Scheibenform beziehungsweise Plattenform des Kontaktelements wird es weiter möglich, das Kontaktelement mit einer zumindest kreisringförmigen Schleifkontaktfläche auszubilden, die dann relativ zu der Wellenkontaktfläche koaxial angeordnet werden kann. Die Kreisform Schleifkontaktfläche ergibt sich aus einer Rotationsbewegung der Welle beziehungsweise Wellenkontaktfläche. Somit ist es möglich, eine vergleichsweise große Schleifkontaktfläche auszubilden, die die Ausbildung eines Schleifkontaktes mit einem geringen Übergangswiderstand ermöglicht. Die Scheibenform beziehungsweise Plattenform des Kontaktelements kann aber auch so gewählt sein, dass eine Kontur des Kontaktelements die Schleifkontaktfläche überragt. Das Kontaktelement kann demnach auch polygonförmig ausgebildet sein und dennoch eine kreisförmige Schleifkontaktfläche aufweisen. Da sich ein abrasiver Abrieb des Schleifkontaktes im Verhältnis zu der großen Schleifkontaktfläche vermindert, kann das Kontaktelement auch scheibenförmig beziehungsweise dünn ausgebildet werden, ohne dass es wesentlich früher verschleißt als ein aus dem Stand der Technik bekanntes Kontaktelement mit kleiner Schleifkontaktfläche und großer Länge. Auch ist es dann nicht mehr erforderlich, eine Mehrzahl von Kontaktelementen zur Erzielung eines geringen Übergangswiderstandes an der Welle zu montieren, da bereits ein einziges scheibenförmiges Kontaktelement einen ausreichend großen Schleifkontakt ausbilden kann. Die Ableitvorrichtung erfordert somit einen geringen Bauraum und kann auch einfach montiert werden.

Die erfindungsgemäße Halteeinrichtung weist eine Basisplatte auf, wobei das Federelement zwischenliegend der Basisplatte und einer Kontaktflächenseite mit der Schleifkontaktfläche abgewandten Andruckseite des Kontaktelements angeordnet ist. Das Federelement ist dann folglich einfach zwischen der Basisplatte und dem Kontaktelement angeordnet. In einer besonders einfachen Ausführungsform der Ableitvorrichtung kann diese dann aus lediglich drei Bauteilen bestehen, die ineinander gesteckt werden können. Eine Montage der Ableitvorrichtung wird dadurch besonders einfach durchführbar. Wenn die Federeinrichtung beziehungsweise das Federelement eine besonders flach bauende Feder, wie beispielsweise eine Tellerfeder, ist, kann ein Bauraum der Ableitvorrichtung noch weiter reduziert werden. Eine Befestigung der Basisplatte an einem Statorteil einer Maschine kann einfach mittels einer Schraub-, Steck- oder Klebeverbindung erfolgen. Eine elektrisch leitende Verbindung der Basisplatte kann über diese Verbindung mit dem Statorteil oder auch über einen direkten Anschluss eines Erdungskabels an die Basisplatte ausgebildet sein.

Ein Außendurchmesser beziehungsweise ein maximales Außenmaß des scheibenförmigen Kontaktelements kann ein Vielfaches einer Dicke des Kontaktelements betragen. Das Kontaktelement kann mit einem Verhältnis von Außenmaß zur Dicke von 2:1, 3:1, 4:1, 5:1 oder 10:1 ausgebildet sein.

Beispielsweise kann die Schleifkontaktfläche beziehungsweise eine stirnseitige Fläche des Kontaktelements relativ zu dem axialen Ende der Welle so groß bemessen sein, dass das Kontaktelement in seinen radialen Abmaßen einen Durchmesser der Welle an dem axialen Ende überragt. Weiter kann die Schleifkontaktfläche auch in Art eines Vollkreises ausgebildet sein. Das Kontaktelement kann auch so ausgebildet sein, dass es in seiner radialen Erstreckung einem Durchmesser des axialen Endes der Welle angenähert ist oder entspricht, da dann ein besonders großflächiger Schleifkontakt ausgebildet werden kann.

Das Kontaktelement kann einstückig ausgebildet sein und überwiegend aus Kohlenstoff bestehen. Beispielsweise kann das Kontaktelement ein Kohlenstoffformkörper sein, der durch Pressen und Brennen beziehungsweise Sintern ausgebildet ist. Das Kontaktelement kann aus Graphit, Ruß, Kohlenstofffasern oder einer Mischung dieser Materialien bestehen sowie Partikel der Metalle Eisen, Nickel, Mangan, Kupfer, Zink, Silber, Aluminium und/oder Chrom und einen Binder beziehungsweise eine Binderphase enthalten.

Die Halteeinrichtung kann aus Metall, bevorzugt aus Stahl, Aluminium, Kupfer oder einer Legierung dieser Stoffe, bestehen. Die Halteeinrichtung kann dann einfach durch beispielsweise Spritzgießen oder eine einfache mechanische Bearbeitung von Halbzeugen aus diesen Stoffen in großen Stückzahlen kostengünstig hergestellt werden. Die Halteeinrichtung kann direkt mit einem Statorteil oder einem Gehäuseteil einer Maschine durch beispielsweise Verschrauben fest und elektrisch leitend verbunden werden. Auch kann an der Halteeinrichtung ein Erdungskabel leicht angebracht oder montiert werden. Beispielsweise kann die Halteeinrichtung einstückig oder auch mehrteilig ausgebildet werden.

Die Halteeinrichtung und das Kontaktelement können zusammen eine Verdrehsicherung für das Kontaktelement ausbilden. So kann dann die Halteeinrichtung fest an dem Statorteil befestigt werden und das Kontaktelement kann dann ebenfalls fest, relativ zu einer sich drehenden Welle, an der Halteeinrichtung angeordnet und mit der Welle kontaktiert werden. Insbesondere durch die kreisringförmige Ausbildung und koaxiale Anordnung der Schleifkontaktfläche könnte das Kontaktelement sonst einer Drehung der Welle folgen, weshalb dann kein Schleifkontakt mit der Welle bestünde. Die Verdrehsicherung kann einfach durch eine formschlüssige Aufnahme des Kontaktelements an der Halteeinrichtung ausgebildet werden, die eine axiale Bewegung des Kontaktelements an der Halteeinrichtung erlaubt und eine radiale Bewegung des Kontaktelements relativ zur Halteeinrichtung verhindert.

Die Federeinrichtung weist ein Federelement auf, wobei das Federelement relativ zu der Schleifkontaktfläche beziehungsweise einer Rotationsachse der Welle koaxial angeordnet ist. Erfindungsgemäß ist das Federelement als eine Tellerfeder oder als eine Membranfeder ausgebildet. In nicht beanspruchten Ausführungsformen ist es als eine Spiralfeder, Druckfeder, Blattfeder, Kegelfeder oder Ringfeder ausgebildet.

So ist es dann auch möglich, mittels der Federeinrichtung eine in Richtung der Rotationsachse der Welle wirkende Andruck- beziehungsweise Federkraft auf das Kontaktelement auszuüben und so die Kontaktkraft auszubilden.

Das Kontaktelement kann aus zumindest zwei Schichten mit voneinander verschiedenen Materialmischungen ausgebildet sein. Das Kontaktelement kann demnach zumindest zwei Schichten aufweisen, die unterschiedliche physikalische Eigenschaften und damit unterschiedliche Funktionalitäten aufweisen.

Die Schichten können aufeinanderfolgend in axialer Richtung ausgebildet sein, wobei die Schleifkontaktfläche von einer Gleitschicht mit einem Kupferanteil von < 60 Masseprozent und die Andruckseite von einer Anbindungsschicht mit einem Kupferanteil von > 80 Masseprozent ausgebildet sein können, wobei bevorzugt zwischenliegend der Gleitschicht und der Anbindungsschicht eine Dehnungsschicht ausgebildet sein kann. Beispielsweise kann die Anbindungsschicht löt- und schweißfähig mit einem Kupferanteil von 90 bis 99 Masseprozent mit Zusätzen von Zinn oder Zink bis 9 Masseprozent, und einem Graphitanteil von maximal 3 Masseprozent ausgebildet sein. Dadurch wird die Anbindungsschicht mit bleifreien Loten besonders gut benetzbar und ist auch schweißfähig. Darüber hinaus weist die Anbindungsschicht eine hohe Biegefestigkeit von über 100 MPa auf, wodurch die Anbindungsschicht eine hohe Festigkeit gegenüber mechanischem Zug-, Scher- und Druckbeanspruchungen erhält. Die Gleitschicht kann auch einen Kupferanteil von ≤ 50 Masseprozent aufweisen oder sogar komplett frei von Kupfer sein. Hieraus ergeben sich gute Gleiteigenschaften mit geringem Verschleiß und damit eine hohe Lebensdauer und chemische Stabilität. Strukturell können sich die unterschiedlichen Schichten auch durch ihre Isotropie/Anisotropie unterscheiden. Die Anbindungsschicht kann isotrop sein, während die Gleitschicht sowohl isotrop als auch anisotrop sein kann. Die Schmierwirkung des in der Gleitschicht eingesetzten Graphits kann dann optimal eingesetzt werden, insbesondere durch eine Graphitvorzugsorientierung parallel zur Gleitebene. Ein thermisches Ausdehnungsverhalten der Gleitschicht kann durch die Isotropie/Anisotropie eingestellt werden. Die optionale Dehnungsschicht kann dazu dienen, unterschiedliche Wärmedehnungskoeffizienten von Gleitschicht und Anbindungsschicht zu nivellieren.

Das Kontaktelement kann mit einer konturierten Übergangszone zwischen den Schichten durch Sintern ausgebildet sein. Wenn das Kontaktelement durch Sintern ausgebildet wird, können die jeweiligen Schichten durch entsprechend gewählte Pulvermischungen leicht ausgebildet werden. Weiter kann vorgesehen sein, dass in der Übergangszone zwischen den jeweiligen Schichten eine Konturierung ausgebildet ist, so dass die Schichten in der axialen Richtung ineinandergreifen. Die Ausbildung der Konturierung kann dadurch erfolgen, dass zunächst eine erste Schicht mit einem entsprechend konturierten Stempel in einer Form verdichtet und danach die zweite Schicht als Pulvermischung aufgefüllt und verdichtet wird.

Die Halteeinrichtung kann zumindest eine Führungselementanordnung aufweisen, welche sich in axialer Richtung erstreckt und an der das Kontaktelement axial verschiebbar ist. Die Führungselementanordnung kann ein Profil ausbilden, welches in der axialen Richtung beziehungsweise einer Rotationsachse der Welle kontinuierlich ausgebildet ist, sodass die axiale Verschiebbarkeit des Kontaktelements sichergestellt werden kann. Eine Länge der Führungselementanordnung in axialer Richtung kann stets so bemessen sein, dass das Kontaktelement durch abrasiven Verschleiß teilweise oder vollständig verbraucht werden kann, ohne dass sich das Kontaktelement von der Führungselementanordnung bei der Verschiebung in der axialen Richtung mittels der Federeinrichtung lösen kann.

Das Kontaktelement kann an seinem Umfang eine Führungskontur aufweisen, die in die Führungselementanordnung eingesetzt ist. Die Führungselementanordnung kann demnach das Kontaktelement teilweise oder vollständig an seinem Umfang umgreifen. Der Umfang beziehungsweise die Führungskontur des Kontaktelements kann polygonförmig oder teilweise oder vollständig rund sein. So können auch an dem Umfang in axialer Richtung Kerben oder Nuten ausgebildet sein, in die die Führungselementanordnung eingreift. Prinzipiell ist es möglich, das Kontaktelement so auszubilden, dass es alleine an seinem Umfang von der Führungselementanordnung an der Basisplatte gehaltert wird.

Das Kontaktelement kann auch eine Führungsausnehmung aufweisen, in die die Führungselementanordnung oder ein Führungsstift der Welle eingreifen kann. Die Führungsausnehmung kann entlang einer Längsachse des Kontaktelements in Art einer Bohrung ausgebildet sein, sodass das Kontaktelement dann die kreisringförmige Schleifkontaktfläche ausbildet. Die Führungsausnehmung kann eine Durchgangsöffnung im Kontaktelement oder auch eine sacklochförmige Ausnehmung im Kontaktelement sein. Optional oder alternativ kann die Führungsausnehmung als eine zentrische Bohrung an dem Kontaktelement ausgebildet sein, sodass das Kontaktelement auf einen Führungsstift beziehungsweise einen abgesetzten Durchmesser der Welle aufgesteckt werden kann. Die Welle kann so zur radialen Festlegung des Kontaktelementes dienen.

Die Führungsausnehmung und die Führungselementanordnung können übereinstimmende Querschnitte aufweisen. So wird es möglich, eine Führung des Kontaktelementes und damit Verschiebbarkeit in axialer Richtung auszubilden. Auch kann je nach Auswahl der Querschnittsform durch die dann übereinstimmenden Querschnitte eine Verdrehsicherung ausgebildet werden. Beispielsweise kann es sich um einen kreisrunden, quadratischen, rechteckigen oder polygonförmigen Querschnitt handeln. So kann anstelle einer runden Bohrung auch eine polygonförmige Führungsausnehmung mit einem übereinstimmend ausgebildeten Führungsstift vorgesehen sein, die zusammen eine Verdrehsicherung ausbilden. Zwischen der Führungsausnehmung und der Führungselementanordnung kann dann auch eine Spielpassung ausgebildet sein.

Die Führungselementanordnung kann koaxial zu der Schleifkontaktfläche angeordnet sein. So kann sichergestellt werden, dass das Kontaktelement stets zentrisch relativ bezogen auf eine Rotationsachse der Welle an dem axialen Ende der Welle anordbar ist. Folglich kann dann auch ein Flächenschwerpunkt der Schleifkontaktfläche immer mit einem Flächenschwerpunkt der Wellenkontaktfläche übereinstimmen, wobei beide Flächenschwerpunkte dann auch auf der Rotationsachse der Welle liegen können. Auch kann das Kontaktelement rotationssymmetrisch ausgebildet sein.

Die Führungselementanordnung kann zumindest ein Führungselement, bevorzugt eine Mehrzahl von Führungselementen, aufweisen. Ein Führungselement kann beispielsweise ein einfacher stiftförmiger Fortsatz der Halteeinrichtung sein. Weiter kann das Führungselement eine Schraube der Halteeinrichtung sein. Das Führungselement kann auch ein im Querschnitt polygonförmiger Fortsatz sein und prinzipiell jede beliebige Querschnittsform aufweisen. Weiter kann vorgesehen sein, eine Mehrzahl von Führungselementen mit den zuvor beschriebenen Querschnittsformen zu verwenden, wenn dies angebracht erscheint.

Das Führungselement kann an einer Basisplatte der Halteeinrichtung angeformt oder in die Basisplatte eingesteckt sein. In einer einfachen Ausführungsform kann das Führungselement ein Stift sein, der lediglich in eine Bohrung der Basisplatte eingesteckt ist. Ebenso kann ein stiftförmiges Führungselement in Art eines Fortsatzes an der Basisplatte angeformt sein. Auch kann die Basisplatte eine zentrische Bohrung aufweisen, in die eine Schraube eingesetzt oder eingeschraubt ist.

Wenn die Halteeinrichtung ein angeformtes Führungselement aufweist, kann die Halteeinrichtung auch einstückig ausgebildet sein. Die Halteeinrichtung kann einfach mittels eines Spritzgießverfahrens oder durch spanende Bearbeitung eines Halbzeugs ausgebildet werden. Eine Innenfläche der Führungsausnehmung kann mit einer Außenfläche des Führungselements elektrisch leitend kontaktiert sein. So ist es möglich, einen elektrischen Strom von dem Kontaktelement auf die Halteeinrichtung mit einem geringen Übergangswiderstand zu übertragen. Wenn die Führungsausnehmung beispielsweise eine Bohrung ist, kann die Innenfläche der Bohrung mit einer Außenfläche eines Stifts oder Zapfens als Führungselement kontaktiert sein. Die Innenfläche und die Außenfläche beziehungsweise die jeweiligen Durchmesser können eine Spielpassung ausbilden, die stets einen geringen Übergangswiderstand sicherstellt. Eine axiale Verschiebbarkeit kann schon alleine durch den Kohlenstoff des Kontaktelements und eine so vorteilhaft ausgebildete Reibpaarung der Innenfläche und Außenfläche sichergestellt werden.

Das Führungselement kann konzentrisch relativ zu der Wellenkontaktfläche an der Halteeinrichtung angeordnet sein. Folglich kann das Führungselement stets auch zentrisch zu der Wellenkontaktfläche angeordnet sein.

Ergänzend oder alternativ kann das Führungselement exzentrisch relativ zu der Wellenkontaktfläche an der Halteeinrichtung angeordnet sein. Dann sollten jedoch eine Mehrzahl von Führungselementen vorhanden sein, die exzentrisch zu der Wellenkontaktfläche an der Halteeinrichtung angeordnet sind, derart, dass die Führungselemente relativ zu einer Rotationsachse der Welle stets gleichmäßig, beispielsweise äquidistant voneinander beabstandet, verteilt sind.

In der Schleifkontaktfläche kann zumindest eine in axialer Richtung verlaufende Nut ausgebildet sein. So kann weiter auch eine Mehrzahl von Nuten in der Schleifkontaktfläche ausgebildet sein, die beispielsweise von einem zentrischen Mittelpunkt radial nach außen verlaufen. Die Nut kann eine Tiefe aufweisen, die einer maximalen Verschleißtiefe des Kontaktelements entspricht. Mittels der Nut kann Öl an dem ausgebildeten Schleifkontakt oder auch Partikel eines Abriebs gesammelt und radial in der Nut abgeführt werden. Die Nut kann auch spiralförmig verlaufen oder in Art einer Passante relativ bezogen auf einen Mittelpunkt der Schleifkontaktfläche angeordnet sein.

Eine besonders gute Ableitung elektrischer Ströme wird möglich, wenn das Kontaktelement über zumindest eine elektrisch leitende Litze oder ein flexibles Metallflachband mit der Halteeinrichtung verbunden ist. Die Litze kann bei der Herstellung des Kontaktelements innerhalb diesem angeordnet oder an dem Kontaktelement, beispielsweise mittels Löten oder Kleben, befestigt sein. Vorzugsweise weist das Kontaktelement dann auch eine Mehrzahl von Litzen auf, die an einem Umfang des Kontaktelements befestigt und äquidistant voneinander beabstandet sind. Die Litze kann ebenfalls leicht mittels Klemmen, Schrauben oder Löten an der Halteeinrichtung befestigt werden. Durch eine Verwendung einer Litze kann ein Übergangswiderstand nochmals verringert werden. Auch kann vorgesehen sein, die Litze direkt mit einem Statorteil der Maschine zu verbinden. Die erfindungsgemäße Maschine weist eine erfindungsgemäße Ableitvorrichtung auf. Vorteilhafte Ausführungsformen einer Maschine ergeben sich aus den Merkmalen der auf den Vorrichtungsanspruch 1 rückbezogenen Unteransprüche.

Nachfolgend werden vorteilhafte Ausführungsformen der Erfindung unter Bezugnahme auf die beigefügten Zeichnungen näher erläutert.

Es zeigen:
- **Fig. 1:**: eine Schnittansicht einer ersten Ausführungsform einer Ableitvorrichtung an einer Welle;
- **Fig. 2**:: eine Draufsicht eines Kontaktelements nach der ersten Ausführungsform der Ableitvorrichtung;
- **Fig. 3:**: eine Seitenansicht des Kontaktelements aus **Fig. 2**;
- **Fig. 4:**: eine Draufsicht einer Basisplatte nach der ersten Ausführungsform der Ableitvorrichtung;
- **Fig. 5:**: eine Seitenansicht der Basisplatte aus **Fig. 4**;
- **Fig. 6:**: eine Draufsicht einer zweiten Ausführungsform eines Kontaktelements;
- **Fig. 7:**: eine Seitenansicht des Kontaktelements aus **Fig. 6**;
- **Fig. 8:**: eine Draufsicht einer zweiten Ausführungsform einer Basisplatte;
- **Fig. 9:**: eine Seitenansicht der Basisplatte aus **Fig. 8**;
- **Fig. 10:**: eine Draufsicht einer dritten Ausführungsform eines Kontaktelements;
- **Fig. 11:**: eine Seitenansicht des Kontaktelements aus **Fig. 10**;
- **Fig. 12:**: eine Draufsicht einer vierten Ausführungsform eines Kontaktelements;
- **Fig. 13:**: eine Seitenansicht des Kontaktelements aus Fig. 12;
- **Fig. 14:**: eine Draufsicht einer fünften Ausführungsform eines Kontaktelements;
- **Fig. 15:**: eine Seitenansicht des Kontaktelements aus Fig. 14;
- **Fig. 16:**: eine Draufsicht einer sechsten Ausführungsform eines Kontaktelements;
- **Fig. 17:**: eine Seitenansicht des Kontaktelements aus Fig. 16;
- **Fig. 18:**: eine Draufsicht einer siebten Ausführungsform eines Kontaktelements;
- **Fig. 19:**: eine Seitenansicht des Kontaktelements aus Fig. 18;
- **Fig. 20:**: eine Draufsicht einer achten Ausführungsform eines Kontaktelements;
- **Fig. 21:**: eine Seitenansicht des Kontaktelements aus Fig. 20;
- **Fig. 22:**: eine Draufsicht einer neunten Ausführungsform eines Kontaktelements;
- **Fig. 23:**: eine Seitenansicht des Kontaktelements aus Fig. 22;
- **Fig. 24:**: eine Draufsicht einer zehnten Ausführungsform eines Kontaktelements;
- **Fig. 25:**: eine Seitenansicht des Kontaktelements aus Fig. 24;
- **Fig. 26:**: eine zweite Ausführungsform einer Ableitvorrichtung in einer Schnittansicht an einer Welle;
- **Fig. 27:**: eine dritte Ausführungsform einer Ableitvorrichtung in einer Schnittansicht an einer Welle;
- **Fig. 28:**: eine vierte Ausführungsform einer Ableitvorrichtung in einer Schnittansicht an einer Welle;
- **Fig. 29**: eine fünfte Ausführungsform einer Ableitvorrichtung in einer Schnittansicht an einer Welle;
- **Fig. 30**: eine sechste Ausführungsform einer Ableitvorrichtung in einer Schnittansicht an einer Welle.

Die **Fig. 1** zeigt eine Ableitvorrichtung 10 an einer Welle 11 in einer Schnittansicht. Die Ableitvorrichtung 10 ist aus einem Kontaktelement 12, einer Halteeinrichtung 13 und einer Federeinrichtung 14 ausgebildet. Das Kontaktelement 12 besteht überwiegend aus Kohlenstoff, ist kreisringförmig ausgebildet und weist eine Schleifkontaktfläche 15 auf, die an einer stirnseitigen beziehungsweise axialen Wellenkontaktfläche 16 der Welle 11 anliegt, wodurch ein elektrisch leitender Schleifkontakt 17 ausgebildet ist. Die Federeinrichtung 14 wird durch eine Tellerfeder 18 ausgebildet, die an einer Andruckseite 19 des Kontaktelements 12 anliegt und das Kontaktelement 12 mit einer Kontaktkraft in axialer Richtung relativ zu einer Rotationsachse 20 der Welle 11 beaufschlagt. Die Halteeinrichtung 13 ist aus einer Basisplatte 21 mit einem daran angeformten Führungselement 22, welches hier kreisförmig ausgebildet ist, ausgebildet. Das Kontaktelement 12 weist aufgrund seiner kreisringförmigen Form eine Führungsausnehmung 23 auf, mit der das Führungselement 22 derart übereinstimmend ausgebildet ist, dass das Kontaktelement 12 an der Halteeinrichtung 13 relativ zur Rotationsachse 20 axial verschiebbar ist. Die Tellerfeder 18 ist auf das Führungselement 22 aufgesteckt und stützt sich gegen die Basisplatte 21 ab. Die Basisplatte 21 und das Führungselement 22 sind einstückig aus einem Metall ausgebildet und an einem feststehenden Bauteil einer elektrischen Maschine, die hier nicht näher dargestellt ist, befestigt. Insgesamt kann so eine gute elektrisch leitende Verbindung mit geringem Übergangswiderstand von der Welle 11 auf die Halteeinrichtung 13 über das Kontaktelement 12 ausgebildet werden. Auch kann die Ableitvorrichtung 10 besonders schnell und einfach an einer elektrischen Maschine montiert werden.

Die **Fig. 2** und **3** zeigen ein Kontaktelement 24, welches kreisringförmig und rotationssymmetrisch ausgebildet ist. Das Kontaktelement 24 bildet an einer Stirnseite 25 eine Schleifkontaktfläche aus.

Die **Fig. 4** und **5** zeigen eine Halteeinrichtung 27, die einstückig ausgebildet ist und eine rechteckige Basisplatte 28 mit einem darin angeformten Führungselement 29, welches stift- beziehungsweise bolzenförmig ausgebildet ist, aufweist. Auf einer Außenfläche 30 des Führungselements 29 ist das Kontaktelement aus **Fig. 2** aufsteckbar.

Eine Zusammenschau der **Fig. 6** bis **9** zeigt ein Kontaktelement 31, welches scheibenförmig ausgebildet ist und eine zentrische Bohrung 32, die eine Führungsausnehmung 33 ausbildet, aufweist. Eine Halteeinrichtung 34 weist an einer Basisplatte 35 als ein Führungselement 36 einen Führungsstift 37 auf, der übereinstimmend mit der Bohrung 32 ausgebildet ist. Weiter sind an der Basisplatte 35 quadratische Führungsstifte 38 ausgebildet, die zusammen mit dem Führungsstift 37 eine Führungselementanordnung 39 ausbilden. Die Führungsstifte 38 können in Nuten 40 in einem Umfang 41 des Kontaktelements 31 eingreifen und bilden so eine Verdrehsicherung 42 für das Kontaktelement 32 an der Halteeinrichtung 34 aus.

Die **Fig. 10** und **11** zeigen ein Kontaktelement 43, welches im Unterschied zum Kontaktelement aus **Fig. 6** eine Einsenkung 44 aufweist. Die Einsenkung 44 ist in einer Schleifkontaktfläche 45 ausgebildet und dient zur Aufnahme eines Schraubenkopfes einer hier nicht näher dargestellten Schraube, die zur Befestigung und Führung des Kontaktelements 43 an einer Halteeinrichtung beziehungsweise Basisplatte dienen kann.

Die **Fig. 12** und **13** zeigen ein Kontaktelement 46 mit drei Führungsausnehmungen 47, die relativ zu einer Rotationsachse 48 einer hier nicht dargestellten Welle exzentrisch und äquidistant voneinander beabstandet in dem Kontaktelement 46 ausgebildet sind.

Die **Fig. 14** bis **15** zeigen ein Kontaktelement 49 mit einer schlitzförmigen Führungsausnehmung 50.

Die **Fig. 16** und **17** zeigen ein Kontaktelement 51 mit einer polygonförmigen Führungsausnehmung.

Die **Fig. 18** und **19** zeigen ein Kontaktelement 53 mit an einem Umfang 54 des Kontaktelements 53 aus diesem heraustretenden, hier nur abschnittsweise dargestellten Litzen 55, die mit einer hier nicht dargestellten Halteeinrichtung verbindbar sind. Eine zentrische Führungsausnehmung 56 sowie eine äquidistante Anordnung der Litzen 55 sorgt für eine Zentrierung des Kontaktelements 53 an der Halteeinrichtung.

Die **Fig**. **20** und **21** zeigen ein Kontaktelement 57, welches im Unterschied zu dem Kontaktelement aus **Fig. 2** in einer Schleifkontaktfläche 58 in radialer Richtung, relativ bezogen auf eine Rotationsachse 59 einer hier nicht dargestellten Welle, verlaufende Nuten 60 aufweist. Eine radiale Tiefe T der Nuten entspricht einer Verschleißlänge des Kontaktelements 57.

Die **Fig. 22** bis **23** zeigen ein Kontaktelement 61, welches im Unterschied zum Kontaktelement aus **Fig. 20** eine vergleichsweise kleine Führungsausnehmung 62 aufweist.

Die **Fig. 24** und **25** zeigen ein Kontaktelement 63, welches im Unterschied zum Kontaktelement aus **Fig. 22** Nuten 64 aufweist, die relativ zu einer Rotationsachse 65 einer hier nicht dargestellten Welle in Art einer Passante verlaufen und somit die Rotationsachse 65 nicht schneiden, aber dennoch in radialer Richtung angeordnet sind.

Die **Fig. 26** zeigt eine Ableitvorrichtung 66 an einer Welle 67, die in einer Stirnseite 68 eine zentrische Ausnehmung 69 aufweist. Die Ableitvorrichtung 66 ist aus einer Halteeinrichtung 70 mit einer Basisplatte 71 und einer daran befestigten Schraube 72 als Führungselement 73 ausgebildet, wobei ein Kontaktelement 74 der Ableitvorrichtung 66 eine Einsenkung 75 aufweist, die zur Aufnahme eines Schraubenkopfes 76 der Schraube 72 dient. Auch ist die Ausnehmung 69 so groß bemessen, dass der Schraubenkopf 76 nicht mit der Stirnseite 68 bei einer Abnutzung des Kontaktelements 74 in Kontakt gelangen kann. Zwischen dem Kontaktelement 74 und der Basisplatte 71 ist eine Tellerfeder 77 zur Ausbildung einer Kontaktkraft angeordnet.

Die **Fig. 27** zeigt eine Ableitvorrichtung 78 mit einem Kontaktelement 79, welches eine konische Schleifkontaktfläche 80 ausbildet. Eine Welle 81 bildet ebenfalls eine konische Wellenkontaktfläche 82 aus, die der Schleifkontaktfläche 80 angepasst ist. So kann eine einfache Zentrierung des Kontaktelements 79 an der Welle 81 erzielt werden.

Die **Fig. 28** zeigt eine Ableitvorrichtung 83 an einer Welle 84, die einen Zapfen 85 an einer Stirnseite 86 aufweist. Die Ableitvorrichtung 83 umfasst ein kreisringförmiges Kontaktelement 87, welches auf den Zapfen 85 aufgesteckt ist, eine Halteeinrichtung 88 mit einer Basisplatte 89, eine Tellerfeder 90 und Litzen 91, die an einem Umfang 92 des Kontaktelements 87 aus diesem heraustreten und an der Basisplatte 89 befestigt sind. Somit kann eine besonders gute elektrisch leitende Verbindung zwischen dem Kontaktelement 87 und der Basisplatte 89 erzielt werden.

Die **Fig. 29** zeigt eine Ableitvorrichtung 93, die im Unterschied zu der Ableitvorrichtung aus der **Fig. 1** ein Kontaktelement 94 aufweist, welches mit einer Gleitschicht 95 und einer Anbindungsschicht 96 ausgebildet ist. Die Gleitschicht 95 weist einen Kupferanteil von < 60 Masseprozent auf, und die Anbindungsschicht 96 einen Kupferanteil von > 80 Masseprozent. Eine Übergangszone 97 zwischen der Gleitschicht 95 und der Anbindungsschicht 96 ist konturiert ausgebildet. Eine Herstellung des Kontaktelements 94 erfolgt durch Sintern verschiedener Pulvermischungen.

Die **Fig. 30** zeigt eine Ableitvorrichtung 98, die im Unterschied zu der Ableitvorrichtung aus der **Fig. 29** ein Kontaktelement 99 mit einer Gleitschicht 100 und einer Anbindungsschicht 101 aufweist, wobei zwischenliegend eine Dehnungsschicht 102 ausgebildet ist. Die Dehnungsschicht 102 nivelliert unterschiedliche Wärmeausdehnungskoeffizienten der Gleitschicht 100 und der Anbindungsschicht 101.

## Patentansprüche

1. Ableitvorrichtung (10, 66, 78, 83, 93, 98) zur Ableitung elektrischer Ströme von einem insbesondere mit einer Welle (11, 67, 81, 84) ausgebildeten Rotorteil einer Maschine in einen Statorteil der Maschine, umfassend ein Kontaktelement (12, 24, 31, 43, 46, 49, 51, 53, 57, 61, 63, 74, 79, 87, 94, 99), eine Halteeinrichtung (13, 27, 34, 70, 88) und eine Federeinrichtung (14), wobei die Halteeinrichtung mit einem Statorteil elektrisch leitend verbindbar ist, wobei das Kontaktelement überwiegend aus Kohlenstoff ausgebildet ist, wobei das Kontaktelement an der Halteeinrichtung axial verschiebbar aufgenommen und mit dieser elektrisch leitend verbunden ist, wobei mittels der Federeinrichtung das Kontaktelement zur Ausbildung eines elektrisch leitenden Schleifkontaktes (17) zwischen einer zur Ausbildung des Schleifkontaktes vorgesehenen Schleifkontaktfläche (15, 26, 45, 58, 80) des Kontaktelements und einer axialen Wellenkontaktfläche (16, 82) der Welle mit einer Kontaktkraft beaufschlagbar ist,
wobei das Kontaktelement scheibenförmig ausgebildet ist, wobei die Schleifkontaktfläche zumindest kreisringförmig ausgebildet und relativ zu der Wellenkontaktfläche koaxial anordbar ist, wobei die Halteeinrichtung eine Basisplatte (21, 28, 35, 71, 89) aufweist, wobei das Federelement zwischenliegend der Basisplatte und einer einer Kontaktflächenseite mit der Schleifkontaktfläche abgewandten Andruckseite (19) des Kontaktelements angeordnet ist, und
wobei die Federeinrichtung (14) ein Federelement aufweist, wobei das Federelement relativ zu der Schleifkontaktfläche (15, 26, 45, 58, 80) koaxial angeordnet ist, **dadurch gekennzeichnet, dass** das Federelement als eine Tellerfeder (18, 77, 90) oder als eine Membranfeder ausgebildet ist.

2. Ableitvorrichtung nach Anspruch 1,
**dadurch gekennzeichnet,**
**dass** das Kontaktelement (12, 24, 31, 43, 46, 49, 51, 53, 57, 61, 63, 74, 79, 87, 94, 99) einstückig ausgebildet ist und überwiegend aus Kohlenstoff besteht.

3. Ableitvorrichtung nach Anspruch 1 oder 2,
**dadurch gekennzeichnet,**
**dass** die Halteeinrichtung (13, 27, 34, 70, 88) aus Metall, bevorzugt aus Stahl, Aluminium, Kupfer oder einer Legierung dieser Stoffe, besteht.

4. Ableitvorrichtung nach einem der vorangehenden Ansprüche,
**dadurch gekennzeichnet,**
**dass** die Halteeinrichtung (13, 27, 34, 70, 88) und das Kontaktelement (12, 24, 31, 43, 46, 49, 51, 53, 57, 61, 63, 74, 79, 87, 94, 99) zusammen eine Verdrehsicherung (42) für das Kontaktelement ausbilden.

5. Ableitvorrichtung nach einem der vorangehenden Ansprüche,
**dadurch gekennzeichnet,**
**dass** das Kontaktelement (12, 24, 31, 43, 46, 49, 51, 53, 57, 61, 63, 74, 79, 87, 94, 99) aus zumindest zwei Schichten (95, 96, 100, 101, 102) mit voneinander verschiedenen Materialmischungen ausgebildet ist.

6. Ableitvorrichtung nach Anspruch 5,
**dadurch gekennzeichnet,**
**dass** die Schichten (95, 96, 100, 101, 102) aufeinanderfolgend in axialer Richtung ausgebildet sind, wobei die Schleifkontaktfläche (15, 26, 45, 58, 80) von einer Gleitschicht (95, 100) mit einem Kupferanteil von < 60 Masseprozent und die Andruckseite (19) von einer Anbindungsschicht (96, 101) mit einem Kupferanteil von > 80 Masseprozent ausgebildet sind, wobei bevorzugt zwischenliegend der Gleitschicht und der Anbindungsschicht eine Dehnungsschicht (102) ausgebildet ist.

7. Ableitvorrichtung nach Anspruch 5 oder 6,
**dadurch gekennzeichnet,**
**dass** das Kontaktelement (12, 24, 31, 43, 46, 49, 51, 53, 57, 61, 63, 74, 79, 87, 94, 99) mit einer konturierten Überganszone (97) zwischen den Schichten (95, 96, 100, 101, 102) durch Sintern ausgebildet ist.

8. Ableitvorrichtung nach einem der vorangehenden Ansprüche,
**dadurch gekennzeichnet,**
**dass** die Halteeinrichtung (13, 27, 34, 70, 88) zumindest eine Führungselementanordnung (39) aufweist, welche sich in axialer Richtung erstreckt und an der das Kontaktelement (12, 24, 31, 43, 46, 49, 51, 53, 57, 61, 63, 74, 79, 87, 94, 99) axial verschiebbar ist.

9. Ableitvorrichtung nach Anspruch 8,
**dadurch gekennzeichnet,**
**dass** das Kontaktelement (12, 24, 31, 43, 46, 49, 51, 53, 57, 61, 63, 74, 79, 87, 94, 99) an seinem Umfang (41, 54, 92) eine Führungskontur aufweist, die in die Führungselementanordnung (39) eingesetzt ist.

10. Ableitvorrichtung nach Anspruch 8 oder 9,
**dadurch gekennzeichnet,**
**dass** das Kontaktelement (12, 24, 31, 43, 46, 49, 51, 53, 57, 61, 63, 74, 79, 87, 94, 99) eine Führungsausnehmung (23, 33, 47, 50, 52, 56, 62) aufweist, in die die Führungselementanordnung (39) oder ein Führungsstift (85) der Welle (11, 67, 81, 84) eingreift.

11. Ableitvorrichtung nach Anspruch 10,
**dadurch gekennzeichnet,**
**dass** die Führungsausnehmung (23, 33, 47, 50, 52, 56, 62) und die Führungselementanordnung (39) übereinstimmende Querschnitte aufweisen.

12. Ableitvorrichtung nach einem der Ansprüche 8 bis 11,
**dadurch gekennzeichnet,**
**dass** die Führungselementanordnung (39) koaxial zu der Schleifkontaktfläche (15, 26, 45, 58, 80) angeordnet ist.

13. Ableitvorrichtung nach einem der Ansprüche 8 bis 12,
**dadurch gekennzeichnet,**
**dass** die Führungselementanordnung (39) zumindest ein Führungselement (22, 29, 36, 73), bevorzugt eine Mehrzahl von Führungselementen, aufweist.

14. Ableitvorrichtung nach Anspruch 13,
**dadurch gekennzeichnet,**
**dass** das Führungselement (22, 29, 36, 73) an einer Basisplatte (21, 28, 35, 71, 89) der Halteeinrichtung (13, 27, 34, 70, 88) angeformt oder in die Basisplatte eingesteckt ist.

15. Ableitvorrichtung nach Anspruch 13 oder 14,
**dadurch gekennzeichnet,**
**dass** die Halteeinrichtung (13, 27, 34, 70, 88) einstückig ausgebildet ist.

16. Ableitvorrichtung nach einem der Ansprüche 13 bis 15,
**dadurch gekennzeichnet,**
**dass** eine Innenfläche der Führungsausnehmung (23, 33, 47, 50, 52, 56, 62) mit einer Außenfläche (30) des Führungselements (22, 29, 36, 73) elektrisch leitend kontaktiert sind.

17. Ableitvorrichtung nach einem der Ansprüche 13 bis 16,
**dadurch gekennzeichnet,**
**dass** das Führungselement (22, 29, 36, 73) konzentrisch relativ zu der Wellenkontaktfläche (16, 82) an der Halteeinrichtung (13, 27, 34, 70, 88) angeordnet ist.

18. Ableitvorrichtung nach einem der Ansprüche 13 bis 17,
**dadurch gekennzeichnet,**
**dass** das Führungselement exzentrisch relativ zu der Wellenkontaktfläche an der Halteeinrichtung angeordnet ist.

19. Ableitvorrichtung nach einem der vorangehenden Ansprüche,
**dadurch gekennzeichnet,**
**dass** in der Schleifkontaktfläche (58) zumindest eine in radialer Richtung verlaufende Nut (60, 64) ausgebildet ist.

20. Ableitvorrichtung nach einem der vorangehenden Ansprüche,
**dadurch gekennzeichnet,**
**dass** das Kontaktelement (53, 87) über zumindest eine elektrisch leitende Litze (55, 91) oder ein flexibles Metallflachband mit der Halteeinrichtung (88) verbunden ist.

21. Ableitvorrichtung nach einem der vorangehenden Ansprüche,
**dadurch gekennzeichnet,**
**dass** die Schleifkontaktfläche (80) kegelförmig, bevorzugt konusförmig, zur Anlage an einer übereinstimmend ausgebildeten Wellenkontaktfläche (82) ausgebildet ist.

22. Maschine mit einer Ableitvorrichtung (10, 66, 78, 83, 93, 98) nach einem der vorangehenden Ansprüche.

## Claims

1. A discharge device (10, 66, 78, 83, 93, 98) for discharging electric currents from a rotor part of a machine, in particular a rotor part realized with a shaft (11, 67, 81, 84), into a stator part of the machine, the discharge device comprising a contact element (12, 24, 31, 43, 46, 49, 51, 53, 57, 61, 63, 74, 79, 87, 94, 99), a support (13, 27, 34, 70, 88), and a spring mechanism (14), the support being connectable to a stator part in an electrically conductive manner, the contact element being predominantly made of carbon, the contact element being accommodated on the support in an axially movable manner and being connected to it in an electrically conductive manner, a contact force being applicable to the contact element by means of the spring mechanism so as to establish an electrically conductive sliding contact (17) between a sliding contact surface (15, 26, 45, 58, 80) of the contact element, said sliding contact surface serving to establish the sliding contact, and an axial shaft contact surface (16, 82) of the shaft, the contact element being disk-shaped, the sliding contact surface being at least annular and disposable coaxially relative to the shaft contact surface, the support having a base plate (21, 28, 35, 71, 89), the spring element being disposed between the base plate and a contact pressure side (19) of the contact element, said contact pressure side facing away from a contact surface side, which has the sliding contact surface, and
the spring mechanism (14) having a spring element, the spring element being disposed coaxially relative to the sliding contact surface (15, 26, 45, 58, 80),
**characterized in that**
the spring element is a a disk spring (18, 77, 90) or a diaphragm spring.

2. The discharge device according to claim 1,
**characterized in that**
the contact element (12, 24, 31, 43, 46, 49, 51, 53, 57, 61, 63, 74, 79, 87, 94, 99) is realized in one piece and consists predominantly of carbon.

3. The discharge device according to claim 1 or 2,
**characterized in that**
the support (13, 27, 34, 70, 88) is made of metal, preferably of steel, aluminum, copper or an alloy of these materials.

4. The discharge device according to any one of the preceding claims,
**characterized in that**
the support (13, 27, 34, 70, 88) and the contact element (12, 24, 31, 43, 46, 49, 51, 53, 57, 61, 63, 74, 79, 87, 94, 99) together form a lock against rotation (42) for the contact element.

5. The discharge device according to any one of the preceding claims,
**characterized in that**
the contact element (12, 24, 31, 43, 46, 49, 51, 53, 57, 61, 63, 74, 79, 87, 94, 99) is composed of at least two layers (95, 96, 100, 101, 102) having different material mixtures.

6. The discharge device according to claim 5,
**characterized in that**
the layers (95, 96, 100, 101, 102) are formed back to back in the axial direction, the sliding contact surface (15, 26, 45, 58, 80) being formed by a sliding layer (95, 100) having a copper content of < 60 wt%, and the contact pressure side (19) being formed by a bonding layer (96, 101) having a copper content of > 80 wt%, an expansion layer (102) being preferably formed between the sliding layer and the bonding layer.

7. The discharge device according to claim 5 or 6,
**characterized in that**
the contact element (12, 24, 31, 43, 46, 49, 51, 53, 57, 61, 63, 74, 79, 87, 94, 99) is realized with a contoured transition zone (97) between the layers (95, 96, 100, 101, 102) by sintering.

8. The discharge device according to any one of the preceding claims,
**characterized in that**
the support (13, 27, 34, 70, 88) has at least one guiding element assembly (39) which extends in the axial direction and on which the contact element (12, 24, 31, 43, 46, 49, 51, 53, 57, 61, 63, 74, 79, 87, 94, 99) can axially slide.

9. The discharge device according to claim 8,
**characterized in that**
at its circumference (41, 54, 92), the contact element (12, 24, 31, 43, 46, 49, 51, 53, 57, 61, 63, 74, 79, 87, 94, 99) has a guiding contour which is inserted into the guiding element assembly (39).

10. The discharge device according to claim 8 or 9,
**characterized in that**
the contact element (12, 24, 31, 43, 46, 49, 51, 53, 57, 61, 63, 74, 79, 87, 94, 99) has a guiding recess (23, 33, 47, 50, 52, 56, 62) into which the guiding element assembly (39) or a guiding pin (85) of the shaft (11, 67, 81, 84) engages.

11. The discharge device according to claim 10,
**characterized in that**
the guiding recess (23, 33, 47, 50, 52, 56, 62) and the guiding element assembly (39) have corresponding cross-sections.

12. The discharge device according to any one of claims 8 to 11,
**characterized in that**
the guiding element assembly (39) is disposed coaxially with the sliding contact surface (15, 26, 45, 58, 80).

13. The discharge device according to any one of claims 8 to 12,
**characterized in that**
the guiding element assembly (39) has at least one guiding element (22, 29, 36, 73), preferably a plurality of guiding elements.

14. The discharge device according to claim 13,
**characterized in that**
the guiding element (22, 29, 36, 73) is integral to a base plate (21, 28, 35, 71, 89) of the support (13, 27, 34, 70, 88) or plugged into the base plate.

15. The discharge device according to claim 13 or 14,
**characterized in that**
the support (13, 27, 34, 70, 88) is realized in one piece.

16. The discharge device according to any one of claims 13 to 15,
**characterized in that**
an inner surface of the guiding recess (23, 33, 47, 50, 52, 56, 62) is in electrically conductive contact with an outer surface (30) of the guiding element (22, 29, 36, 73).

17. The discharge device according to any one of claims 13 to 16,
**characterized in that**
the guiding element (22, 29, 36, 73) is disposed on the support (13, 27, 34, 70, 88) concentrically relative to the shaft contact surface (16, 82).

18. The discharge device according to any one of claims 13 to 17,
**characterized in that**
the guiding element is disposed on the support eccentrically relative to the shaft contact surface.

19. The discharge device according to any one of the preceding claims,
**characterized in that**
at least one groove (60, 64) running in the radial direction is formed in the sliding contact surface (58).

20. The discharge device according to any one of the preceding claims,
**characterized in that**
the contact element (53, 87) is connected to the support (88) via at least one electrically conductive stranded wire (55, 91) or a flexible flat metal tape.

21. The discharge device according to any one of the preceding claims,
**characterized in that**
the sliding contact surface (80) is conical, preferably cone-shaped, in order to come into contact with a correspondingly shaped shaft contact surface (82).

22. A machine comprising a discharge device (10, 66, 78, 83, 93, 98) according to any one of the preceding claims.

## Revendications

1. Dispositif de décharge (10, 66, 78, 83, 93, 98) destiné à décharger des courants électriques d'une partie rotor d'une machine, notamment d'une partie rotor réalisée avec un arbre (11, 67, 81, 84), vers une partie stator de la machine, le dispositif de décharge comprenant un élément de contact (12, 24, 31, 43, 46, 49, 51, 53, 57, 61, 63, 74, 79, 87, 94, 99), un support (13, 27, 34, 70, 88) et un mécanisme à ressort (14), le support étant connectable à une partie stator de manière électriquement conductrice, l'élément de contact étant constitué principalement de carbone, l'élément de contact étant logé sur le support de manière axialement mobile et étant connecté au support de manière électriquement conductrice, une force de contact étant applicable à l'élément de contact au moyen du mécanisme à ressort afin d'établir un contact glissant (17) électriquement conducteur entre une surface de contact glissant (15, 26, 45, 58, 80) de l'élément de contact, ladite surface de contact glissant servant à établir le contact glissant, et une surface de contact d'arbre (16, 82) axiale de l'arbre, l'élément de contact étant en forme de disque, la surface de contact glissant étant au moins annulaire et configuré pour être disposée coaxialement par rapport à la surface de contact d'arbre, le support ayant une plaque de base (21, 28, 35, 71, 89), l'élément élastique étant disposé entre la plaque de base et un côté de pression de contact (19) de l'élément de contact, ledit côté de pression de contact étant détourné d'un côté de surface de contact avec la surface de contact glissant, et
le mécanisme à ressort (14) comportant un élément élastique, l'élément élastique étant disposé coaxialement par rapport à la surface de contact glissant (15, 26, 45, 58, 80),
**caractérisé en ce que**
l'élément élastique est un ressort à disque (18, 77, 90) ou un ressort à diaphragme.

2. Dispositif de décharge selon la revendication 1,
**caractérisé en ce que**
l'élément de contact (12, 24, 31, 43, 46, 49, 51, 53, 57, 61, 63, 74, 79, 87, 94, 99) est réalisé d'un seul tenant et est constitué principalement de carbone.

3. Dispositif de décharge selon la revendication 1 ou 2,
**caractérisé en ce que**
le support (13, 27, 34, 70, 88) est en métal, de préférence en acier, en aluminium, en cuivre ou en un alliage de ces matériaux.

4. Dispositif de décharge selon l'une quelconque des revendications précédentes,
**caractérisé en ce que**
le support (13, 27, 34, 70, 88) et l'élément de contact (12, 24, 31, 43, 46, 49, 51, 53, 57, 61, 63, 74, 79, 87, 94, 99) forment ensemble une sécurité anti-rotation (42) pour l'élément de contact.

5. Dispositif de décharge selon l'une quelconque des revendications précédentes,
**caractérisé en ce que**
l'élément de contact (12, 24, 31, 43, 46, 49, 51, 53, 57, 61, 63, 74, 79, 87, 94, 99) se compose d'au moins deux couches (95, 96, 100, 101, 102) constituées de mélanges de matériaux différents.

6. Dispositif de décharge selon la revendication 5,
**caractérisé en ce que**
les couches (95, 96, 100, 101, 102) sont formées de manière successive dans la direction axiale, la surface de contact glissant (15, 26, 45, 58, 80) étant formée par une couche glissante (95, 100) présentant une teneur en cuivre de < 60 % en masse et le côté de pression de contact (19) étant formé par une couche de liaison (96, 101) présentant une teneur en cuivre de > 80 % en masse, une couche d'expansion (102) étant formée de préférence entre la couche glissante et la couche de liaison.

7. Dispositif de décharge selon la revendication 5 ou 6,
**caractérisé en ce que**
l'élément de contact (12, 24, 31, 43, 46, 49, 51, 53, 57, 61, 63, 74, 79, 87, 94, 99) est réalisé avec une zone de transition (97) contourée entre les couches (95, 96, 100, 101, 102) par frittage.

8. Dispositif de décharge selon l'une quelconque des revendications précédentes,
**caractérisé en ce que**
le support (13, 27, 34, 70, 88) comporte au moins un ensemble d'éléments de guidage (39) qui s'étend dans la direction axiale et sur lequel l'élément de contact (12, 24, 31, 43, 46, 49, 51, 53, 57, 61, 63, 74, 79, 87, 94, 99) peut glisser axialement.

9. Dispositif de décharge selon la revendication 8,
**caractérisé en ce**
**qu'**à son circonférence (41, 54, 92), l'élément de contact (12, 24, 31, 43, 46, 49, 51, 53, 57, 61, 63, 74, 79, 87, 94, 99) présente un contour de guidage qui est inséré dans l'ensemble d'éléments de guidage (39).

10. Dispositif de décharge selon la revendication 8 ou 9,
**caractérisé en ce que**
l'élément de contact (12, 24, 31, 43, 46, 49, 51, 53, 57, 61, 63, 74, 79, 87, 94, 99) comporte un évidement de guidage (23, 33, 47, 50, 52, 56, 62) dans lequel l'ensemble d'éléments de guidage (39) ou une broche de guidage (85) de l'arbre (11, 67, 81, 84) est en prise.

11. Dispositif de décharge selon la revendication 10,
**caractérisé en ce que**
l'évidement de guidage (23, 33, 47, 50, 52, 56, 62) et l'ensemble d'éléments de guidage (39) ont des sections transversales correspondantes.

12. Dispositif de décharge selon l'une quelconque des revendications 8 à 11,
**caractérisé en ce que**
l'ensemble d'éléments de guidage (39) est disposé coaxialement par rapport à la surface de contact glissant (15, 26, 45, 58, 80).

13. Dispositif de décharge selon l'une quelconque des revendications 8 à 12,
**caractérisé en ce que**
l'ensemble d'éléments de guidage (39) comporte au moins un élément de guidage (22, 29, 36, 73), de préférence une pluralité d'éléments de guidage.

14. Dispositif de décharge selon la revendication 13,
**caractérisé en ce que**
l'élément de guidage (22, 29, 36, 73) est formé d'un seul tenant avec une plaque de base (21, 28, 35, 71, 89) du support (13, 27, 34, 70, 88) ou inséré dans la plaque de base.

15. Dispositif de décharge selon la revendication 13 ou 14,
**caractérisé en ce que**
le support (13, 27, 34, 70, 88) est réalisé d'un seul tenant.

16. Dispositif de décharge selon l'une quelconque des revendications 13 à 15,
**caractérisé en ce**
**qu'**une surface intérieure de l'évidement de guidage (23, 33, 47, 50, 52, 56, 62) est en contact électriquement conducteur avec une surface extérieure (30) de l'élément de guidage (22, 29, 36, 73).

17. Dispositif de décharge selon l'une quelconque des revendications 13 à 16,
**caractérisé en ce que**
l'élément de guidage (22, 29, 36, 73) est disposé sur le support (13, 27, 34, 70, 88) de manière concentrique par rapport à la surface de contact d'arbre (16, 82).

18. Dispositif de décharge selon l'une quelconque des revendications 13 à 17,
**caractérisé en ce que**
l'élément de guidage est disposé sur le support de manière excentrique par rapport à la surface de contact d'arbre.

19. Dispositif de décharge selon l'une quelconque des revendications précédentes,
**caractérisé en ce**
**qu'**au moins une rainure (60, 64) s'étendant dans la direction radiale est formée dans la surface de contact glissant (58).

20. Dispositif de décharge selon l'une quelconque des revendications précédentes,
**caractérisé en ce que**
l'élément de contact (53, 87) est connecté au support (88) par l'intermédiaire d'au moins un toron (55, 91) électriquement conducteur ou un câble plat métallique flexible.

21. Dispositif de décharge selon l'une quelconque des revendications précédentes,
**caractérisé en ce que**
la surface de contact glissant (80) est tronconique, de préférence conique, pour venir en contact avec une surface de contact d'arbre (82) présentant une forme correspondante.

22. Machine comprenant un dispositif de décharge (10, 66, 78, 83, 93, 98) selon l'une quelconque des revendications précédentes.
